# FASCICULE DE BREVET EUROPEEN

(11) **EP 0 014 617 B1**
(45) Date de publication et mention de la délivrance du brevet: **30.09.1981**
(21) Numéro de dépôt: 80400099.0
(22) Date de dépôt: 22.01.1980
(51) Int. Cl.: B26D 9/00

(54) **Appareil pour trancher et fractionner les produits alimentaires**
Apparat zum Aufschneiden und Schnitzeln von Nahrungsmitteln
Apparatus for slicing and shredding of foodstuffs

(30) Priorité: 01.02.1979 FR 7902640
(43) Date de publication de la demande: 20.08.1980
(73) Titulaire: SEB S.A., F-21260 Selongey (FR)
(72) Inventeur: Loiseau, Bernard, F-21000 Dijon (FR)
(74) Mandataire: Bouju, André

## Description

La présente invention concerne un appareil pour trancher et fractionner les produits alimentaires tels que jambon, saucisson, fromage, pain et analogues.

On connaît selon le brevet US-A-2 705 985, un appareil pour trancher les produits alimentaires comprenant une lame circulaire tranchante entraînée en rotation par un moteur électrique. Cet appareil comporte en outre une surface pour recevoir les aliments et pour les guider vers la lame tranchante. Cet appareil n'est toutefois pas conçu pour râper les aliments.

On connaît selon le brevet US-A-1 652132 un appareil à trancher et à fractionner comprenant une lame circulaire tranchante montée en rotation sur un support et entraînée en rotation par un moteur électrique. Ce support comporte en regard de la lame une semelle comportant une surface pour recevoir le produit à trancher. Cette surface est sensiblement parallèle à l'axe de rotation de la lame. Au support est fixé, à l'opposé de cette surface, un dispositif pour fractionner les aliments, comportant un organe rotatif de fractionnement. Un dispositif mécanique relativement complexe permet d'accoupler au moteur, soit la lame tranchante, soit l'organe de fractionnement. Outre sa complexité, l'inconvénient principal de cet appareil réside dans son encombrement important.

Le but de la présente invention est de remédier aux Inconvénients de l'appareil connu selon le brevet US-A-1 652132, en créant un appareil à trancher et à fractionner les aliments qui soit de construction simple, commode à utiliser et qui soit peu encombrant.

L'appareil visé par l'invention comprend une lame circulaire montée en rotation dans un support et entraînée en rotation par un organe moteur, une semelle comportant une surface pour recevoir le produit à trancher, cette surface étant sensiblement parallèle à l'axe de rotation de la lame, et un organe de fractionnement des aliments pouvant être accouplé avec l'organe moteur précité.

Suivant l'invention, cet appareil est caractérisé en ce que la semelle est articulée relativement au support et comporte un organe de fractionnement tel que de râpage et/ou d'éminçage, monté en rotation suivant un axe perpendiculaire à ladite surface de réception de la semelle, cet axe étant situé dans un plan perpendiculaire à l'axe d'articulation de la semelle et passant par l'axe de rotation de la lame, l'axe de rotation de l'organe de fractionnement et l'axe de rotation de la lame étant situés à une même distance de l'axe d'articulation de la semelle et du support, et en ce que l'organe de fractionnement porte des moyens permettant de l'accoupler en rotation à la lame après pivotement de la semelle vers le support de la lame.

Pour transformer l'appareil en un appareil pour fractionner, c'est-à-dire râper et/ou émincer des produits alimentaires tels que carottes, concombres, céteri et analogues, il suffit de faire pivoter la semelle vers le support de la lame de façon à accoupler l'organe de fractionnement à cette lame circulaire. L'axe de rotation de la lame entraîne ainsi celui de l'organe de râpage et/ou d'éminçage.

L'appareil conforme à l'invention combine ainsi de manière très avantageuse la fonction de tran- ' chage à celle de fractionnement. De plus, lorsque la semelle est appliquée contre le support, l'appareil conforme à l'invention présente un volume de rangement très réduit.

Selon une version avantageuse de l'invention, la semelle comprend une goulotte d'alimentation en produits à fractionner. Cette goulotte d'alimentation peut être logée entièrement dans l'épaisseur de la semelle de l'appareil. On obtient ainsi un appareil très compact ne nécessitant pratiquement aucun montage ou démontage lors de son utilisation ou de son rangement.

Selon une version préférée de l'invention, les moyens d'accouplement en rotation de l'organe de fractionnement comprennent des dents fixées à l'organe de râpage et/ou d'éminçage, ces dents étant susceptibles de venir en prise avec des dents rendues solidaires de la lame, après pivotement de la semelle vers le support de la lame.

Ces moyens d'accouplement sont de mise en oeuvre particulièrement simple et commode puisque cet accouplement peut être réalisé directement sans aucune autre manipulation que le simple pivotement de la semelle vers le support.

D'autres particularités et avantages de l'invention apparaîtront encore dans la description ci-après.

Aux dessins annexés donnés à titre d'exemples non limitatifs :
- la Figure 1 est une vue en perspective de la trancheuse conforme à l'invention,
- la Figure 2 est une vue en perspective de la trancheuse en position de râpe,
- la Figure 3 est une vue en coupe à échelle agrandie, suivant le plan III-III de la Figure 2,
- la Figure 4 est une vue de face du pignon destiné à recevoir la lame circulaire de la trancheuse,
- la Figure 5 est une vue en coupe suivant le plan V-V de la Figure 4,
- la Figure 6 est une vue de dessus du disque destiné à recevoir la râpe,
- la Figure 7 est une vue en coupe suivant le plan VII-VII de la Figure 6,
- la Figure 8 est une vue de dessous du disque de la Figure 6,
- la Figure 9 est une vue en coupe suivant le plan IX-IX de la Figure 6.

Dans la réalisation de la Figure 1, la trancheuse conforme à l'invention comprend un support 1 sensiblement parallélépipédique. Sur ce support 1 est montée en rotation une lame circulaire 2 qui affleure la face avant 3a de ce support 1. La face avant 3b est réglable en profondeur de façon que l'on puisse obtenir des tranches de produit alimentaire d'épaisseur souhaitée. La lame 2 est entraînée en rotation autour d'un axe X-X' au moyen d'un moteur électrique non représenté, logé dans le support 1. Dans la position indiquée sur la Figure 1, le support 1 repose sur une semelle 4 parallélépipédique de dimensions sensiblement identiques à celles du support 1.

La semelle 4 comporte une surface 5 parallèle à l'axe X-X' de rotation de la lame 2 destinée à recevoir les produits à trancher, tels que jambon, saucisson, fromage, etc. Cette surfaces de réception comporte des glissières 6 destinées à recevoir un chariot non représenté permettant de déplacer les aliments à trancher vers la lame 2, ces aliments étant maintenus en appui contre la face 3 du support 1.

Conformément à l'invention, la semelle 4 est articulée par rapport au support 1 suivant un axe Y-Y' passant au voisinage de l'intersection 7 entre la surface de réception 5 de la semelle 4 et la face 3a du support 1.

En outre, la semelle 4 comporte un évidement cylindrique 8 recevant un organe 9 de fractionnement par exemple de râpage et/ou d'éminçage (voir Figure 2), monté en rotation suivant un axe Z-Z' perpendiculaire à la surface de réception 5 de la semelle 4. Cet axe Z-Z' est, de plus, situé dans un plan perpendiculaire à l'axe d'articulation Y-Y' de la semelle 4 et passant par l'axe de rotation X-X' de la lame 2.

L'axe de rotation Z-Z' de l'organe de fractionnement 9 et l'axe X-X' de la lame 2 sont situés à une même distance d de l'axe d'articulation Y-Y' de la semelle 4 au support 1.

L'organe 9 de fractionnement porte des moyens, que l'on détaillera plus loin, permettant d'accoupler cet organe en rotation à la lame 2 après pivotement de la semelle 4 vers le support 1, comme indiqué sur la Figure 2.

On voit sur la Figure 2 que, dans cette position, l'appareil conforme à l'invention occupe un volume parallélépipédique, constitué par la superposition des parallélépipèdes du support 1 et de la semelle 4, très compact, facile à ranger dans un placard de cuisine.

Sur les Figures 1 et 2, on voit d'autre part que la semelle 4 comprend une goulotte 10 d'alimentation en produits à râper et/ou à émincer. Cette goulotte 10 s'étend entre l'organe 9 de fractionnement et l'angle 11 de la semelle4 qui est opposé à son axe d'articulation Y-Y'. De plus,. cette goulotte 10 renferme un piston 12 pour pousser les produits vers l'organe de fractionnement. La surface extérieure 12a de ce piston 12 est adaptée au profil externe de l'angle 11 de la semelle 4, de sorte que le piston 12 ne présente aucune saillie à l'extérieur de la semelle 4, lorsque ce piston 12 est complètement engagé dans cette semelle 4.

Dans l'exemple représenté sur les Figures 1 et 2, l'organe de fractionnement 9 est un cylindre creux dont la surface porte des saillies 9a de râpage (voir également la Figure 3). Ce cylindre creux est monté de façon amovible dans l'évidement 8 de la semelle 4.

Comme on le voit sur les Figures 3 à 9, les moyens d'accouplement en rotation de l'organe de fractionnement 9 comprennent des dents 13 fixées sur un disque 14 rendu solidaire de l'extrémité de l'organe de fractionnement 9 adjacente à la surface de réception 5.

Ces dents 13 viennent en prise avec des dents 15 fixées sur le pignon 16 d'entraînement de la lame 2 (voir Figure 4). Ce pignon 16 comporte trois taraudages 17 pour la fixation de la lame circulaire 2 au moyen de trois vis.

Les dents 13 du disque 14 présentent des rampes d'engagement 13a (voir Figure 9), inclinées à 45°, permettant de verrouiller ces dents 13 sur les rampes d'engagement complémentaire 15a des dents 15 du pignon 16 (voir Figure 5). Ce verrouillage est réalisé en tournant le disque 14 de l'organe 9 de fractionnement dans le sens de la flèche F de la Figure 6.

Ce verrouillage est réalisé manuellement en agissant sur la poignée diamétrale 18 du disque 14.

Le fonctionnement de l'appareil que l'on vient de décrire est le suivant :
En position trancheuse comme indiqué sur la Figure 1, on pose le produit à trancher sur un chariot (non représenté) disposé sur la surface 5 de la semelle 4, et on déplace ce produit dans le sens de la flèche vers la lame circulaire 2, après avoir réglé l'épaisseur des tranches en déplaçant la face d'appui 3b, à l'aide d'une vis de réglage non visible sur le dessin.

Pour râper un produit alimentaire, on fait pivoter la semelle 4 vers le support 1, autour de l'axe Y-Y', comme indiqué sur les Figures 2 et 3. Dans cette position, les dents 13 du disque 14 de l'organe de râpage 9 viennent en prise avec les dents 15 du pignon 16 auquel est fixée la lame 2. On met en route le moteur électrique de l'appareil de façon à entraîner en rotation simultanément la lame 2 et l'organe de râpage 9. On engage le produit à râper dans la goulotte 10 et on le pousse vers l'organe de râpage 9 au moyen du piston 12.

On s'aperçoit, par conséquent, que la trancheuse conforme à l'invention est transformable en râpe ou éminceuse, par simple pivotement de la semelle 4 vers le support 1 de la lame 2, sans aucune opération de montage complémentaire.

. Dans la position râpe ou éminceuse, l'appareil est très compact, de sorte qu'il peut être aisément rangé dans un placard de cuisine.

Bien entendu, l'invention n'est pas limitée aux exemples que l'on vient de décrire, et on peut apporter à ceux-ci de nombreuses modifications sans sortir du cadre de l'invention.

Ainsi, l'organe 9 au lieu d'être une râpe peut être remplacé par un cylindre pourvu de fentes coupantes pour émincer des produits alimentaires.

Par ailleurs, l'organe 9 de fractionnement peut être réversible et comporter à cet effet deux séries distinctes de moyens de râpage et/ou d'éminçage, orientés de façon différente l'un par rapport à l'autre relativement au sens de la rotation de cet organe.

La goulotte 10, au lieu d'être réalisée dans l'épaisseur de la semelle 14, peut être montée de façon amovible sur la face de la semelle opposée à la face de réception 5, la semelle étant dans ce cas plus mince que dans l'exemple représenté. L'organe de râpage 9 peut être constitué par un cylindre à deux sens de rotation fonctionnant, par exemple, dans un sens en râpe, et dans l'autre sens en éminceur.

## Revendications

1. Appareil pour trancher et fractionner les produits alimentaires, comprenant une lame circulaire (2) montée en rotation dans un support (1) et entraînée en rotation par un organe moteur, une semelle (4) comportant une surface (5) pour recevoir le produit à trancher, cette surface étant sensiblement parallèle à l'axe de rotation (X-X') de la lame, et un organe de fractionnement des aliments pouvant être accouplé avec l'organe moteur précité, caractérisé en ce que la semelle (4) est articulée relativement au support (1) et comporte un organe de fractionnement (9), tel que de râpage et/ou d'éminçage monté en rotation suivant un axe (Z-Z) perpendiculaire à ladite surface de réception (5) de la semelle (4), cet axe étant situé dans un plan perpendiculaire à l'axe d'articulation (Y-Y') de la semelle (4) et passant par l'axe de rotation de la lame (2), l'axe de rotation de l'organe de fractionnement et l'axe de rotation de la lame étant situés à une même distance (d) de l'axe d'articulation de la semelle et du support, et en ce que l'organe de fractionnement (9) porte des moyens permettant de l'accoupler en rotation à la lame (2) après pivotement de la semelle (4) vers le support (1) de la lame.

2. Appareil conforme à la revendication 1, caractérisé en ce que la semelle (4) comprend une goulotte (10) d'alimentation en produits à fractionner.

3. Appareil conforme à l'une quelconque des revendications 1 ou 2, caractérisé en ce que lesdits moyens d'accouplement en rotation comprennent des dents (13) fixées à l'organe de fractionnement (9) et pouvant venir en prise avec des dents (15) rendues solidaires de la lame (2), après pivotement de la semelle (4) vers le support (1) de la lame.

4. Appareil conforme à la revendication 3, caractérisé en ce que lesdites dents (13, 15) comportent des moyens pour les verrouiller ensemble.

5. Appareil conforme à l'une quelconque des revendications 1 à 4, caractérisé en ce que l'organe de fractionnement (9) est un cylindre creux dont la surface porte des moyens de fractionnement (9a).

6. Appareil conforme à l'une quelconque des revendications 2 à 5, caractérisé en ce que l'organe de fractionnement (9) ainsi que la goulotte d'alimentation (10) en produits à fractionner sont entièrement logés dans l'épaisseur de la semelle (4).

7. Appareil conforme à la revendication 6, caractérisé en ce que la goulotte d'alimentation (10) s'étend entre l'organe de fractionnement (9) et sensiblement un angle (11) de la semelle (4) opposé à son axe d'articulation (Y-Y').

8. Appareil conforme à l'une quelconque des revendications 1 à 7, caractérisé en ce que l'organe de fractionnement (9) est monté de façon amovible dans un évidement cylindrique (8) traversant la semelle (4).

9. Appareil conforme à l'une quelconque des revendications 2 à 8, caractérisé en ce que la goulotte d'alimentation (10) renferme un piston (12) pour pousser les produits vers l'organe de fractionnement (9), la surface extérieure (12a) de ce piston étant adaptée au profil externe de la semelle (4).

10. Appareil conforme à l'une quelconque des revendications 1. à 9, caractérisé en ce que l'organe de fractionnement (9) est réversible et comporte deux séries de moyens de fractionnement orientées de façon différente l'une par rapport à l'autre relativement au sens de la rotation dudit organe de râpage et/ou d'émin- çage.

11. Appareil conforme à l'une quelconque des revendications 1 à 10, caractérisé en ce que le support (1) de la lame (2) et la semelle (4) sont sensiblement parallélépipédiques et présentent des dimensions sensiblement identiques.

12. Appareil conforme à la revendication 11, caractérisé en ce qu'en position râpe ou éminceuse, l'appareil présente un volume parallélépipédique formé par la superposition des parallélépipèdes constitués par le support (1) et la semelle (4).

13. Appareil conforme à l'une quelconque des revendications 2 à 5, caractérisé en ce que la goulotte d'alimentation est fixée de façon amovible sur la face de la semelle opposée à ladite face de réception.

## Claims

1. A slicer for slicing and grating food products, comprising a circular blade (2) rotating in a support-means (1) and driven by a motor, a base (4) having a surface (5) adapted to accommodate the product to be sliced, the said surface running substantially parallel with the axis of rotation (X-X') of the said blade and a fractioning element for the food product adapted to be coupled to the said motor, characterized in that the base (4) is hinged in relation to the support-means (1) and comprises a fractioning element (9) such as a grater and/or shaver, rotating about an axis (Z-Z) at right angles to the said accommodating surface (5) of the base (4), the axis (Z-Z') being located in a plane at right angles to the hinge-axis _{.}(Y-Y') of the base (4) and passing through the axis of rotation of the blade (2), the axes of rotation of the fractioning element and of the blade being located at the same distance (d) from the hinge-axis, and in that the fractioning element (9) carries means permitting it to be coupled, in rotation, to the blade (2), after the base has been pivoted towards the blade support-means (1).

2. A slicer according to the claim 1, characterized in that the base (4) comprises a feed-funnel (10) for products to be fractioned:

3. A slicer according to claim 1 or 2, characterized in that the said means for coupling in rotation comprise teeth (13) secured to the fractioning element (9) and adapted to engage with teeth (15) fixed to the blade (2), after the base (4) has been pivoted towards the blade support-means (1).

4. A slicer according to the claim 3, characterized in that the said teeth (13, 15) comprise means for locking them together.

5. A slicer according to one of the claims 1 to 4, characterized in that the fractioning element (9) is in the form of a hollow cylinder, the surface of which carries fractioning tools (9a).

6. A slicer according to one of the claims 2 to 5, characterized in that the fractioning element (9) and the feed-funnel (10) are accommodated entirely within the thickness of the base (4).

7. A slicer according to the claim 6, characterized in that the feed-funnel (10) extends between the fractioning element (9) and substantially one of the angles (11) of the base (4) facing the hinge-axis (Y-Y').

8. A slicer according to one of the claims 1 to 7, characterized in that the fractioning element (9) is mounted detachably in a cylindrical recess (8) passing through the base (4).

9. A slicer according to one of the claims 2 to 8, characterized in that the feed-funnel (10) contains a piston (12) for pushing the products towards the fractioning element (9), the outer surface (12a) of the said piston matching the external profile of the base (4).

10. A slicer according to one of the claims 1 to 9, characterized in that the fractioning element (9) is reversible and comprises two series of fractioning tools arranged differently from each other in relation to the direction of rotation of the grating and/or shaving element.

11. A slicer according to one of the claims 1 to 10, characterized in that the support (1) of the blade (2) and the base (4) are substantially parallelepipeds and are of substantially identical dimensions.

12. A slicer according to the claim 11, characterized in that when in use as a grater or shaver, the unit is a parallelepiped formed by superimposing the parallelepipeds of the support-means (1) and the base (4).

13. A slicer according to one of the claims 2 to 5, characterized in that the feed-funnel (10) is secured detachably to the surface of the base (4) facing the product-accommodating surface (5).

## Patentansprüche

1. Schneid- und Zerkleinerungsgerät für Nahrungsmittel, mit einer kreisförmigen Klinge (2), die in einer Halterung (1) rotierend montiert ist und von einem Antriebsorgan gedreht wird, mit einer Grundplatte (4), die eine Oberfläche (5) zur Aufnahme des zu schneidenden Nahrungsmittels aufweist, welche im wesentlichen parallel zur Rotationsachse (X-X') der Klinge ist, und mit einem mit dem Antriebselement koppelbaren Zerkleinerungselement für die Nahrungsmittel, dadurch gekennzeichnet, daß die Grundplatte (4) an der Halterung (1) angelenkt ist und ein Zerkleinerungselement (9) wie ein Raspel- und/oder Schnitzelelement enthält, das um eine zu der Aufnahmeoberfläche (5) der Grundplatte (4) senkrechte Achse (Z-Z') drehbar montiert ist, wobei diese Achse sich in einer Ebene befindet, die senkrecht zu der Schwenkachse (Y-Y') der Grundplatte (4) ist und durch die Rotationsachse der Klinge (2) verläuft, wobei die Rotationsachse des Zerkleinerungselements und die Rotationsachse der Klinge denselben Abstand (d) von der Achse zur Anlenkung der Grundplatte an der Halterung aufweisen, und daß das Zerkleinerungselement Mittel aufweist, die es ermöglichen, das Zerkleinerungselement (9) mit einer Drehbewegung an die Klinge (2) anzukoppeln, nachdem die Grundplatte (4) zu der Halterung (1) der Klinge (2) hin geschwenkt ist.

2. Schneidmaschine nach Anspruch 1, dadurch gekennzeichnet, daß die Grundplatte (4) einen Schacht (10) zur Zuführung des zu zerkleinernden Gutes aufweist.

3. Schneidmaschine nach Anspruch 1 oder 2, dadurch gekennzeichnet, daß die Mittel zum Ankoppeln mit einer Drehbewegung Zähne (13) enthalten, die an dem Zerkleinerungselement (9) befestigt sind und mit fest mit der Klinge (2) verbundenen Zähnen (15) in Eingriff gelangen können, nachdem die Grundplatte (4) zu der Halterung (1) der Klinge hin geschwenkt ist.

4. Schneidmaschine nach Anspruch 3, dadurch gekennzeichnet, daß die Zähne (13, 15) Mittel zum Verriegeln miteinander aufweisen.

5. Schneidmaschine nach einem. der Ansprüche 1 bis 4, dadurch gekennzeichnet, daß das Zerkleinerungselement (9) ein Hohlzylinder ist, dessen Oberfläche Zerkleinerungsmittel (9a) trägt.

6. Schneidmaschine nach einem der Ansprüche 2 bis 5, dadurch gekennzeichnet, daß das Zerkleinerungselement (9) und der Zuführschacht (10) für das zu zerkleinernde Gut vollständig in der Dicke der Grundplatte (4) aufgenommen sind.

7. Schneidmaschine nach Anspruch 6, dadurch gekennzeichnet, daß der Zuführschächt (10) sich zwischen dem Zerkleinerungselement (9) und im wesentlichen einem Winkel (11) der Grundplatte (4) erstreckt, der ihrer Schwenkachse (Y-Y') gegenüberliegt.

8. Schneidmaschine nach einem der Ansprüche 1 bis 7, dadurch gekennzeichnet, daß das Zerkleinerungselement (9) entfernbar in einer zylindrischen Ausnehmung (8) montiert ist, welche die Grundplatte (4) durchquert.

9. Schneidmaschine nach einem der Ansprüche 2 bis 8, dadurch gekennzeichnet, daß der Zuführschacht (10) einen Kolben (12) zum Vorstoßen des Gutes zu dem Zerkleinerungselement (9) hin umschließt und die Außenoberfläche (12a) dieses Kolbens an das äußere Profil der Grundplatte (4) angepaßt ist.

10. Schneidmaschine nach einem der Ansprüche 1 bis 9, dadurch gekennzeichnet, daß das Zerkleinerungselement (9) wendbar ist und zwei Reihen von Zerkleinerungsmitteln aufweist, die in bezug aufeinander und relativ zum Rotationssinn des Raspel- und/oder Schnitzelelements verschieden orientiert sind.

11. Schneidmaschine nach einem der Ansprüche 1 bis 10, dadurch gekennzeichnet, daß die Halterung (1) der Klinge (2) und die Grundplatte (4) im wesentlichen quaderförmig sind und im wesentlichen die gleichen Abmessungen aufweisen.

12. Schneidmaschine nach Anspruch 11, dadurch gekennzeichnet, daß die Maschine in der Raspel- oder Schnitzelstellung ein quaderförmiges Volumen aufweist, das durch Aufeinanderlegen der Quader gebildet ist, die aus der Halterung (1) und der Grundplatte (4) gebildet sind.

13. Schneidmaschine nach einem der Ansprüche 2 bis 5, dadurch gekennzeichnet, daß der Zuführschacht entfernbar auf der Seite der Grundplatte befestigt ist, die der Aufnahmeseite gegenüberliegt.
